# EUROPÄISCHE PATENTANMELDUNG

(11) **EP 0 432 559 A1**
(43) Veröffentlichungstag der Anmeldung: **19.06.1991**
(21) Anmeldenummer: 90122577.1
(22) Anmeldetag: 27.11.1990
(51) Int. Cl.: C25D 5/06, C25D 5/00

(54) **Galvanotechnisches Fügeverfahren und Vorrichtung**

(30) Priorität: 13.12.1989 DE 3941128
(71) Anmelder: FRAUNHOFER-GESELLSCHAFT ZUR FÖRDERUNG DER ANGEWANDTEN FORSCHUNG E.V., D-80636 München (DE)
(72) Erfinder: Semrau, Wolfgang, Dipl.-Ing., W-2904 Hatten (DE)

(57) **Zusammenfassung**

Es wird ein galvanotechnisches Verfahren zur Herstellung einer metallischen Verbindung zwischen zwei Metalloberflächen und Vorrichtung zu seiner Durchführung vorgestellt, bei dem die Elektrolytflüssigkeit durch eine rotierende, galvanische Beschichtungsvorrichtung (1) mit integrierter Anode (4) in den Verbindungsbereich und auf die zu verbindenden Oberflächen (A, B) aufgebracht wird. Dadurch entfällt das Eintauchen der Bauteile in ein galvanisches Bad. Eine Verbindung zwischen zwei unter einem spitzen Winkel zueinander stehenden Bauteilen ist möglich. Die Beschichtungsvorrichtung ist eine in ihrer Form der Nahtgeometrie angepaßte Rolle (1). Vorzugsweise ist die Rolle (1) aus einem elastischen Material hergestellt.

## Beschreibung

Die Erfindung betrifft ein galvanotechnisches Verfahren zur Herstellung einer metallischen Verbindung zwischen zwei Metalloberflächen.

Galvanische Herstellung metallischer Verbindungen zwischen zwei metallischen Teilen ist bekannt. Sie wird meistens dann eingesetzt, wenn die zu verbindenden Teile keine Wärmebeaufschlagung erfahren sollten. Dies ist der Fall z.B. im Flugzeugbau, wo zwecks Vermeidung einer hohen Wärmebelastung Nietverbindungen oder Klebetechnik als Fügeverfahren gewählt wird. Galvanotechnische Fügeverfahren basieren auf dem Prinzip der galvanischen Abscheidung metallischer Schichten im galvanischen Bad. Ein solches Verfahren ist in "85 Materials Engineering 3-77", Seite 42 und 43, beschrieben. Dieses Verfahren ist mit Nachteilen behaftet: erstens müssen die zu verbindenden Bauteile ganz in ein galvanisches Bad eingetaucht werden und zweitens, die Verbindung ist nur zwischen zwei, unter einem flachen Winkel zueinander stehenden Oberflächen möglich. Würden die zu verbindenden Teile unter einem spitzen Winkel zueinander stehen, so würde aufgrund der ungleichen Wege zwischen Kathode und Anode eine ungleichmäßige Anlagerung des abgeschiedenen Materials an der Kathode, d.h. an den zu verbindenden Oberflächen stattfinden.

Der Erfindung liegt die Aufgabe zugrunde, ein gattungsgemäßes Verfahren so zu entwickeln, daß die Herstellung einer metallischen Verbindung zwischen zwei unter einem beliebigen Winkel zueinander stehenden Metalloberflächen möglich ist, und daß die Bauteile nicht in ein galvanisches Bad eingetaucht werden müssen. Ferner soll eine Vorrichtung zur Durchführung des Verfahrens angegeben werden.

Diese Aufgabe wird durch die im kennzeichnenden Teil des Hauptanspruches angegebene Erfindung gelöst.

Die Unteransprüche geben vorteilhafte Weiterbildungen an.

Erfindungsgemäß wird die Elektrolytflüssigkeit in den Verbindungsbereich durch eine rotierende, galvanische Beschichtungsvorrichtung mit integrierter Anode auf die zu verbindenden Oberflächen aufgebracht. Dadurch entfällt das Eintauchen der Bauteile in ein galvanisches Bad. Durch das Auftragen des Elektrolytes über eine Beschichtungsvorrichtung, die unmittelbar an der Kontaktstelle zwischen den zu verbindenden Bauteilen eingesetzt ist, ist es möglich, Bauteile miteinander zu verbinden, die unter spitzen Winkeln zueinander stehen. Der Verbindungsbereich umfaßt somit Winkel von nahezu 0 bis 180°. Durch die Rotationsbewegung der Beschichtungsvorrichtung wird erreicht, daß die Oxydschichten der Bauteile mechanisch abgetragen werden. Die Haltbarkeit der Verbindung wird dadurch erhöht.

Durch die Anwendung des erfindungsgemäßen Verfahrens ist die Herstellung einer kontinuierlichen Naht möglich. Die zu verbindenden Oberflächen werden nicht punktuell, sondern kontinuierlich miteinander verbunden, auch wenn die Naht einen relativ komplizierten Verlauf aufweist. Es ist sowohl das Legen einer V-Naht mit oder ohne Wurzel als auch das stumpfe Aneinanderfügen von Bauteilen möglich.

Ein weiterer Vorteil der Erfindung ist, daß die Nahtstärke durch die entsprechende Abstimmung von Zeit- und Stromstärke bestimmbar ist. Wird der Anpreßdruck der Rolle in Abhängigkeit von Zeit- und Stromstärke entsprechend gewählt, so ist das Verfahren in der Lage, der unterschiedlichen Nahtgeometrie bei sich aufbauender Schicht zu folgen; damit wird es wirtschaftlich optimal durchführbar, da eine Nachbearbeitung entfällt.

Als Elektrolyt wird vorzugsweise ein galvanisches Dickschichtsystem eingesetzt, wie Dickvernickelung oder ähnliche, um den Metallauftrag nicht zu langwierig zu gestalten und damit die Wirtschaftlichkeit weiter zu verbessern. Vorstellbar ist auch der Einsatz von Elektrolyten aus denen Legierungen abgeschieden werden, um die Anpassung des Zusatzwerkstoffes an den Konstruktionswerkstoff zu verbessern.

Mit dem erfindungsgemäßen Verfahren ist es möglich, sehr komplizierte Bauteile miteinander zu verbinden, wie z.B. Wabenstrukturen im Flugzeugbau oder geschäumte Metalle. So bereitet es keine Schwierigkeiten, z.B. eine Aluminium-Wabe mit einem anderen Bauteil zu verbinden.

Gemäß einer weiteren vorteilhaften Ausgestaltung des erfindungsgemäßen Verfahrens wird der Anpreßdruck der Beschichtungsvorrichtung so gewählt, daß für den Fall der Herstellung der Beschichtungsvorrichtung aus abrasiven Materialien der Anpreßdruck zu Beginn der Beschichtung größer ist als im späteren Verlauf des Verbindungsprozesses zugunsten eines schnelleren Schichtaufbaues. Von besonderer Bedeutung ist diese Vorgehensweise für Verbindungen von Titan und Edelstählen.

Durch die vorteilhafte Ausgestaltung der Beschichtungsvorrichtung als eine der Nahtgeometrie angepaßte Rolle und Herstellung derselben aus einem elastischen Material, wird eine optimale Verbindung zwischen den Bauteilen erreicht. Das elastische Material der Rolle paßt sich zu Beginn des Verbindungsverfahrens der Nahtwurzel an, im späteren Verlauf des Verfahrens der Nahtgeometrie. Durch die Verformung der Rolle kann auch eine Nahtbegrenzung vorgegeben werden, wodurch eine weitere Nachbearbeitung der entstandenen Verbindung entfällt.

Gemäß einem weiteren vorteilhaften Merkmal der Erfindung, dem Einsatz von abrasiven Materialien als Rollenmaterial in Verbindung mit der Rotationsbewegung der Rolle, wird erreicht, daß die zu verbindenden Oberflächen mechanisch aktiviert werden.

Gemäß einer vorteilhaften Ausgestaltung nach Anspruch 9 weist die Beschichtungsvorrichtung in ihrer Achslagerung einen Meßwertgeber, vorzugsweise einen Druckgeber auf. Durch den Vergleich zwischen dem tatsächlichen Anpreßdruck und dem vorgegebenen Sollwert kann der Anpreßdruck der Rolle geregelt werden.

Das Merkmal des Versehens der Anode mit einer Isolationsbeschichtung an den Stellen, von denen aus kein Stromfluß erfolgen soll, ermöglicht vorteilhafterweise die Durchführung einer geometrisch kontrollierten Abscheidung unter Vermeidung von unerwünschtem Flankenaufbau.

In den nachfolgenden Zeichnungen wird die Erfindung anhand eines Ausführungsbeispieles dargestellt. Es zeigen:
- Fig. 1: Eine schematische Darstellung des Verfahrens zu Beginn des Verbindungsprozesses und während des Verbindungsprozesses.
- Fig. 2: Eine schematische Darstellung des Verfahrens während des Verbindungsprozesses.

Die zu verbindenden Werkstoffe A und B berühren sich zu Anfang des Verfahrens an einem Punkt C. In den Verbindungsbereich wird eine Rolle 1 gebracht, die um ihre Achse 2, welche gleichzeitig ihre Symmetrieachse ist, rotiert. Die Achse 2 ist in Richtung des Pfeiles 3 verschiebbar. Zu Beginn des Verbindungsverfahrens ist die Rolle 1 in dem Verbindungsbereich nahe des Berührungspunktes C der beiden zu verbindenden Werkstoffe A und B herangefahren. Die Rolle 1 besteht aus einem elastischen Material, und sie weist eine in ihr integrierte Anode 4 auf. In den Bereichen, von denen aus kein Stromfluß erfolgen soll, ist die Anode 4 mit einem Isolator 6 beschichtet. Wird der Anode 4 Strom zugeführt, so beginnt der Abscheidungsprozeß. Der abgeschiedene Werkstoff sammelt sich zunächst in der nächsten Umgebung des Punktes C (Fig.1). Im Verlauf des Verfahrens wird die Rolle 1 aus dem Verbindungsbereich herausgefahren (Fig. 2). In diesem Stadium des Verfahrens ist der Anpreßdruck auch kleiner als zu Beginn des Verbindungsverfahrens. Bei der teilweise aufgebauten Naht 5 folgt das elastische Rollenmaterial der Rolle 1 der Nahtgeometrie. Wie Fig. 2 zeigt, wird der Radius R der Rolle 1 im Verlauf des Verfahrens größer. Ist die Breite der aufbauenden Naht 5 breiter als die Rollenbreite, kann durch eine geradlinige oder pendelnde Bewegung (Pfeil 7) der Rolle 1 quer zur Naht 5 die gesamte Breite gleichmäßig aufgebaut werden.

## Patentansprüche

1. Galvanotechnisches Verfahren zur Herstellung einer metallischen Verbindung zwischen zwei Metalloberflächen, **dadurch gekennzeichnet**, daß die Elektrolytflüssigkeit durch eine rotierende, galvanische Beschichtungsvorrichtung (1) mit integrierter Anode (4) in den Verbindungsbereich und auf die zu verbindenden Oberflächen (A, B) aufgebracht wird.

2. Galvanotechnisches Verfahren nach Anspruch 1, **dadurch gekennzeichnet**, daß eine kontinuierliche Naht hergestellt wird.

3. Galvanotechnisches Verfahren nach Anspruch 2, **dadurch gekennzeichnet**, daß die Nahtstärke durch die Wahl der Parameter Zeit, Stromstärke und Anpreßdruck der Beschichtungsvorrichtung (1) bestimmbar ist.

4. Galvanotechnisches Fügeverfahren nach Anspruch 3, **dadurch gekennzeichnet**, daß als Elektrolyt Nickel, Kupfer und/oder Bronze eingesetzt werden.

5. Galvanotechnisches Verfahren nach Anspruch 4, **dadurch gekennzeichnet**, daß der Anpreßdruck bei abrasiven Materialien der Beschichtungsvorrichtung (1) zu Beginn der Beschichtung größer ist und mit zunehmender Nahtstärke während des Verbindungsprozesses abnimmt.

6. Vorrichtung zur Durchführung des Verfahrens nach den Ansprüchen 1 bis 5, **dadurch gekennzeichnet**, daß die Beschichtungsvorrichtung eine in ihrer Form der Nahtgeometrie angepaßte Rolle (1) ist und aus elastischem Material besteht.

7. Vorrichtung nach Anspruch 6, **dadurch gekennzeichnet**, daß die Rolle (1) aus abrasiv wirkenden Materialien hergestellt ist.

8. Vorrichtung nach Anspruch 7, **dadurch gekennzeichnet**, daß das Material der Rolle (1) Glasfaser sind.

9. Vorrichtung nach Anspruch 6, **dadurch gekennzeichnet**, daß in der Rolle (1) ein Meßwertgeber, vorzugsweise Druckgeber in der Lagerung der Rollenachse (2) angeordnet ist.

10. Vorrichtung nach einem oder mehreren der vorangegangenen Ansprüche 6 bis 9, **dadurch gekennzeichnet**, daß die Anode (4) in Bereichen, von denen aus kein Stromfluß erfolgen soll, mit einem Isolator (6) beschichtet ist.
